# EUROPÄISCHE PATENTSCHRIFT

(11) **EP 0 548 502 B1**
(45) Veröffentlichungstag und Bekanntmachung des Hinweises auf die Patenterteilung: **29.01.1997**
(21) Anmeldenummer: 92118335.6
(22) Anmeldetag: 27.10.1992
(51) Int. Cl.: B65B 39/00, B65B 39/04, B65D 90/56

(54) **Füllvorrichtung**
Filling device
Dispositif de remplissage

(30) Priorität: 23.12.1991 DE 4142828; 20.03.1992 DE 4209117
(43) Veröffentlichungstag der Anmeldung: 30.06.1993
(62) Teilanmeldung aus: 95119643.5
(73) Patentinhaber: Windmöller & Hölscher, D-49525 Lengerich (DE)
(72) Erfinder: Tetenborg, Konrad, W-4540 Lengerich (DE); Eschmann, Heinz, W-4540 Lengerich (DE)
(74) Vertreter: Laufhütte, Dieter, Dr.-Ing.

(56) Entgegenhaltungen:
- CH-A- 216 086
- GB-A- 2 034 904
- US-A- 4 221 510
- US-A- 4 245 679

## Beschreibung

Die Erfindung betrifft eine Füllvorrichtung für Schüttgüter mit einem Fülltrichter, der an seinem offenen, abgabeseitigen Ende von einem Gehäuse umgeben ist, in welchem zwei Trichterklappen schwenkbar gelagert sind.

Derartige Füllvorrichtungen sind beispielsweise aus der GB 2 034 904 A bekannt und dienen beispielsweise dem Abfüllen vorher gewogener Schüttgutmengen in Säcke. Dabei kann das Schüttgut je nach seiner Korngröße sehr leicht zur Staubbildung neigen.

So wurde bei Füllvorrichtungen der gattungsgemäßen Art festgestellt, daß zwischen dem oberen Ende der Trichterklappen und dem offenen Ende der Fülltrichter, die bei geöffneten Trichterklappen nebeneinander zu liegen kommen, beispielsweise bei Abfülllen von staubförmigem PVC-Pulver, ca. 1 Gew.% des abzufüllenden Schüttguts verloren geht. Das bedeutet, daß bei 100 abgefüllten Säcken der Inhalt eines ganzen Sacks verlorengeht.

Aufgabe der vorliegenden Erfindung ist es, eine Füllvorrichtung der gattungsgemäßen Art an die Hand zu geben, bei der derartige Füllverluste weitgehend unterdrückt werden.

Erfindungsgemäß wird diese Aufgabe dadurch gelöst, daß der Fülltrichter an seiner Außenseite ein umlaufendes Profil aufweist und daß an den Trichterklappen Dichtgummistreifen angeordnet sind, die bei aufgesteuerten Trichterklappen an dem umlaufenden Profil dichtend anliegen. Durch diese erfinderische Maßnahme wird der Zwischenraum zwischen dem Fülltrichter und den diesen verlängernden Trichterklappen staubdicht abgeschlossen, so daß die beim Stand der Technik auftretenden Verluste nicht mehr auftreten.

Innerhalb der Trichterklappen können Führungs- und Dichtbleche zum Verschließen des offenen Endes des Fülltrichters angeordnet sein. Hierdurch kann durch entsprechende Zusteuerung der Trichterklappen der Fülltrichter für den Fall des Stillstandes der Füllvorrichtung geschlossen werden.

Bei den erfindungsgemäß dicht verschließbaren Fülltrichtern kann es zu Verstopfungen bzw. Pfropfenbildungen in dem sich verjüngenden Trichterbereich kommen. Um derartige Verstopfungen zu vermeiden, kann an dem das Ende des Fülltrichters haubenartig umgebenden Gehäuse eine Staubabsaugung angeschlossen sein. Diese dient auch dazu, den Arbeitsbereich möglichst staubfrei zu halten.

Gemäß einem weiteren Aspekt der Erfindung, soll der gattungsgemäße Fülltrichter daher dahingehend weiterentwickelt werden, daß Verstopfungen bzw. Pfropfenbildungen in dem sich verjüngenden Trichterbereich verhindert werden, ohne daß feststoffbeladene Luft abgesaugt werden muß.

Weitere Einzelheiten und Vorteile der Erfindung werden anhand des in der Zeichnung dargestellten Ausführungsbeispiels näher erläutert. Es zeigen:
- Fig. 1:: eine Gesamtansicht der erfindungsgemäßen Füllvorrichtung;
- Fig. 2:: einen Schnitt durch einen Teil der Füllvorrichtung mit aufgesteuerten Trichterklappen;
- Fig. 3:: einen der Fig. 2 entsprechenden Schnitt, allerdings mit zugesteuerten Trichterklappen und
- Fig. 4:: einen Querschnitt entlang der Schnittlinie IV-IV gemäß Fig. 2.

Wie der Fig. 1 zu entnehmen ist, bildet der Fülltrichter 12 das Kernstück der Füllvorrichtung 10. Der Fülltrichter 12 ist aus mehreren Segmenten zusammengesetzt, die sich zunächst nur gering verjüngen. In seinem unteren Bereich ist der Fülltrichter 12 jedoch zu einem rohrförmigen Endbereich hin verjüngt. Der Fülltrichter 12 weist einen rechteckigen Querschnitt auf. Im unteren Bereich ist er von einem haubenartigen Gehäuse 14 umschlossen. An die Haube 14 sind bei dem Ausführungsbeispiel gemäß Fig. 1, 2, Stutzen einer Staubabsaugung 16 angeschlossen. Über ein hier nicht näher dargestelltes Sauggebläse kann die staubhaltige Atmosphäre im Bereich des abgabeseitigen Endes des Fülltrichters 12 abgesaugt werden.

Das abgabeseitige Ende des Fülltrichters 12 ist von einem parallel zu dem Fülltrichter 12 verlaufenden Mantel 38 umgeben, in welchem zwei Staubausgleichsleitungen 34 münden. Diese Staubausgleichsleitungen verlaufen im wesentlichen parallel zu dem Fülltrichter und münden in das aufgabeseitige Ende des Fülltrichters.

Wie insbesondere in den Fig. 2 und 3 näher dargestellt, sind im Gehäuse 14 über auf den Schwenkachsen 28 gelagerte Arme 26 zwei Trichterklappen 18 und 20 schwenkbar gelagert. Diese beiden Trichterklappen sind so konstruiert, daß Sie sich teilweise seitlich überlappen. Die jeweils überlappenden Teile der Seitenwände sind in den Fig. 2 und 3 mit gestrichelten Linien dargestellt. Dem Querschnitt gemäß Fig. 4 ist im einzelnen zu entnehmen, wie sich die linke Trichterklappe 18 und die rechte Trichterklappe 20 jeweils seitlich übergreifen. Innerhalb der Trichterklappen ist jeweils ein Führungs- und Dichtungsblech 22 bzw. 24 eingeschweißt. In geöffneter Stellung der Trichterklappen 18 und 20 bilden die Führungs- und Dichtungsbleche eine Verlängerung des unteren Endes des Fülltrichters 12 (vgl. Fig. 2). In zugesteuerter Position der Trichterklappen 18 und 20 verschließen die Führungs- und Dichtungsbleche 22 und 24 den Fülltrichter 12, wie in Fig. 3 dargestellt.

Die aufgesteuerten Trichterklappen liegen mit ihrem zum Fülltrichter hinweisenden Endbereich parallel zu dem Fülltrichter 12 und damit gleichzeitig zu dem diesen umgebenden Mantel 36, wie dies in Fig. 2 dargestellt ist. Außen auf dem Mantel 36 ist ein teilweise angeschrägtes umlaufendes Profil 32 aufgesetzt. Mit der Schräge dieses umlaufenden Profils 32 gehen an den Endbereichen der Trichterklappen 18 und 20 vorgesehene Dichtgummistreifen dichtend in Eingriff (vgl. Fig. 2). Hierdurch wird der Füllverlust des Schüttgutes während des Abfüllvorganges beträchtlich vermindert.

## Patentansprüche

1. Füllvorrichtung (10) für Schüttgut mit einem Fülltrichter (12), der an seinem offenen, abgabeseitigen Ende von einem Gehäuse (14) umgeben ist, in welchem zwei Trichterklappen (18, 20) schwenkbar gelagert sind,
**dadurch gekennzeichnet**,
daß der Fülltrichter (12) an seiner Außenseite ein umlaufendes Profil (32) aufweist und daß an den Trichterklappen (18, 20) Dichtgummistreifen (30) angeordnet sind, die bei aufgesteuerten Trichterklappen (18, 20) an dem umlaufenden Profil (32) dichtend anliegen.

2. Füllvorrichtung nach Anspruch 1, dadurch gekennzeichnet, daß innerhalb der Trichterklappen (18, 20) Führungs- und Dichtflächen (22, 24) zum Verschließen des offenen Endes des Fülltrichters (12) angeordnet sind.

3. Füllvorrichtung nach Anspruch 1 oder Anspruch 2, dadurch gekennzeichnet, daß an das Gehäuse (14) eine Staubabsaugung (16) angeschlossen ist.

## Claims

1. Filling device (10) for bulk material, having a feed hopper (12) which, at its open, discharge-side end, is surrounded by a housing (14) in which two hopper flaps (18, 20) are pivotably mounted; characterized in that the feed hopper (12) has an encircling profile (32) on its outer side; and in that rubber sealing strips (30), which bear in a sealing manner on the encircling profile (32) when the hopper flaps (18, 20) are open, are arranged on the hopper flaps (18, 20).

2. Filling device according to Claim 1, characterized in that guiding and sealing surfaces (22, 24) for closing the open end of the feed hopper (12) are arranged inside the hopper flaps (18, 20).

3. Filling device according to Claim 1 or Claim 2, characterized in that a dust extractor (16) is connected to the housing (14).

## Revendications

1. Dispositif de remplissage (10) pour des produits en vrac avec une trémie de remplissage (12) qui est entourée à son extrémité ouvert, côté évacuation, par un boîtier (14) dans lequel sont logés de façon pivotante deux volets de trémie (18, 20), caractérisé en ce que la trémie de remplissage (12) présente à son côté extérieur un profilé (32) s'étendant tout autour et en ce que, sur les volets de trémie (18, 20), des bandes d'étanchéité en caoutchouc (30) sont disposées qui s'appliquent de manière étanche au profilé (32) s'étendant tout autour lorsque les volets de trémie (18, 20) sont commandées en position ouverte.

2. Dispositif de remplissage selon la revendication 1, caractérisé en ce que, à l'intérieur des volets de trémie (18, 20), des surfaces de guidage et d'étanchéité (22, 24) sont disposées pour fermer l'extrémité ouverte de la trémie de remplissage (12).

3. Dispositif de remplissage selon la revendication 1 ou la revendication 2, caractérisé en ce qu'un dispositif d'aspiration de poussière (16) est raccordé au boîtier (14).
